# FASCICULE DE BREVET EUROPEEN

(11) **EP 3 969 131 B1**
(45) Date de publication et mention de la délivrance du brevet: **30.07.2025**
(21) Numéro de dépôt: 20731920.3
(22) Date de dépôt: 30.04.2020
(51) Int. Cl.: A63B 23/02

(54) **DISPOSITIF D'EXERCICES MUSCULAIRES**
MUSKELTRAININGSVORRICHTUNG
MUSCLE EXERCISING DEVICE

(30) Priorité: 14.05.2019 FR 1905001
(43) Date de publication de la demande: 23.03.2022
(73) Titulaire: Nouveau, Stéphane, 53970 L'Huisserie (FR)
(72) Inventeur: Nouveau, Stéphane, 53970 L'Huisserie (FR)
(74) Mandataire: IP Trust
(86) Numéro de dépôt international: PCT/FR2020/050735
(87) Numéro de publication internationale: WO 2020/229748

(56) Documents cités:
- WO-A1-2010/014129
- WO-A1-2014/160986
- WO-A1-2015/063348
- AU-A1- 2015 213 465
- CA-A1- 3 077 043
- US-A1- 2004 033 863

## Description

### Domaine technique de l'invention

L'invention concerne un dispositif d'exercices musculaires permettant de faire travailler des muscles d'un utilisateur, notamment les muscles profonds du dos.

### Technique antérieure

Le mal de dos est associé généralement à un manque de capacité musculaire des muscles assurant un équilibrage de la colonne vertébrale. Il y a deux types de muscles du dos : les muscles extenseurs, relativement longs et superficiels, intervenant dans des mouvements de grandes amplitudes, et les muscles courts et profonds assurant des mouvements d'allongement de la colonne vertébrale.

Actuellement, afin de faire travailler tout en mesurant et contrôlant les muscles courts et profonds, il existe un dispositif de mesure décrit dans le document FR 2 843 873. Ce dispositif comporte une base inférieure d'appui, une platine supérieure d'appui déplaçable verticalement au-dessus de la base inférieure d'appui le long d'un mât vertical. Toutefois, ce dispositif présente l'inconvénient d'être encombrant, complexe et difficilement déplaçable pour un patient voulant réaliser simplement des exercices chez lui.

On connaît aussi la demande de brevet WO2015063348 décrivant fauteuil de torsion et de flexion cervicale avec casque réglable pour renforcer la musculature paravertébrale

La demande de brevet WO2010014129 concerne une machine avec une base relativement allongée avec une forme d'un "T" à l'envers (avec la base en haut du "T"). La machine est pliable pour le stockage sous un lit et l'expédition. L'angle de la barre verticale supérieure peut être ajusté vers l'avant et vers l'arrière par l'utilisateur. La barre verticale supérieure peut être ajustée à différents angles pour cibler les différents muscles du noyau, pour limiter en toute sécurité la flexion ou l'extension si nécessaire pour éviter l'inconfort, et elle permet un profil plus mince lors de l'effondrement de l'unité afin qu'elle puisse être stockée sous un lit ou expédié.

La revendication 12 de cette demande de brevet précise que la position du siège peut être modifiée par rapport à la jambe verticale, et dans laquelle dans une position le siège est horizontal et positionné pour qu'un utilisateur effectue des exercices abdominaux, et dans lequel dans l'autre position le siège est incliné de l'horizontale en position pour un utilisateur d'effectuer des exercices d'extension du dos.

On connaît aussi la demande de brevet WO2010014129 décrivant un appareil de musculation abdominale et non pas d'exercice des muscles du dos.

On connaît encore la demande de brevet AU2015213465 décrivant dispositif de mesure de la force musculaire d'une personne comprenant une plaque arrière destinée à entrer en contact avec le dos de la personne afin de faciliter le placement du dispositif, une plaque avant destinée à fournir une charge ou une résistance contre laquelle la personne contracte ses muscles abdominaux, un ajusteur situé sur le côté du dispositif afin d'interconnecter les plaques avant et arrière de façon à s'adapter étroitement autour du torse, un détecteur disposé sur la plaque avant pour mesurer la force générée par le mouvement des muscles abdominaux en communication avec un afficheur pour afficher la force mesurée par le détecteur. Le dispositif est disponible dans différents modes de réalisation. L'avantage du dispositif est qu'il permet à une personne à mesurer et de surveiller quantitativement sa force musculaire tout en faisant travailler ses muscles abdominaux.

### Exposé de l'invention

Un but de l'invention est de fournir un dispositif d'exercices musculaires qui soit peu encombrant, facilement déplaçable et très simple d'utilisation.

A cette fin, il est prévu, selon l'invention, un dispositif d'exercices musculaires, selon la revendication 1, notamment des muscles profonds du dos, comprenant une base inférieure d'appui, une platine supérieure d'appui, des moyens de montage de la platine d'appui supérieure sur la base inférieure d'appui agencés de sorte que la platine supérieure d'appui s'étende au-dessus et en regard de la base inférieure d'appui, à une distance déterminée réglable, les moyens de montage comprenant une tête de colonne et un pied de colonne étant débrayables et agencés de sorte à ce que le dispositif prenne une configuration déployée d'utilisation ou une configuration reployée de stockage.

Avantageusement, mais facultativement, le dispositif d'exercices musculaires selon l'invention présente au moins l'une des caractéristiques techniques suivantes :
- la base inférieure d'appui est une base inférieure d'appui plantaire;
- la base inférieure d'appui est une assise ;
- la platine supérieure d'appui comporte une couche d'appui en mousse ou en matériau similaire ;
- les moyens de montage comprennent un pied de colonne et une tête de colonne montés à coulissement l'un par rapport à l'autre ;
- les moyens de montage comportent en outre un élément de colonne intermédiaire de liaison entre le pied de colonne et la tête de colonne ;
- la platine supérieure d'appui est montée sur la tête de colonne et la base inférieure d'appui est montée sur le pied de colonne ; et,
- les moyens de montage comprennent en outre des moyens de verrouillage/ déverrouillage des configurations déployée et reployée du dispositif.

### Brève description des dessins

D'autres caractéristiques et avantages de l'invention ressortiront à la lecture de la description qui suit d'un mode de réalisation de l'invention. Au dessin annexé :
[fig.1] est une vue de côté d'un mode de réalisation du dispositif d'exercices musculaires selon l'invention.

### Description détaillée d'un mode de réalisation

En référence à la figure 1, nous allons décrire un mode de réalisation d'un dispositif d'exercices musculaires selon l'invention. De manière générale, le dispositif d'exercices musculaires selon l'invention est agencé de sorte à pouvoir prendre de manière simple une configuration déployée d'utilisation ou une configuration reployée de stockage, voire d'être facilement montable/démontable, pour pouvoir être utilisé par un utilisateur 20, en particulier chez lui, en le positionnant sur un siège 10 par exemple.

A cette fin, le dispositif d'exercices musculaires selon l'invention comporte une base inférieure d'appui 6 et une platine supérieure d'appui 2. Reliant la base inférieure d'appui 6 et la platine supérieure d'appui 2, le dispositif d'exercices musculaires selon l'invention comporte des moyens de montage de la platine supérieure d'appui 2 sur la base inférieure d'appui 6. La platine supérieure présente une surface inférieure adaptée à permettre l'appui du sommet du crâne et l'exercice d'une pression par extension des muscles dorsaux.

Les moyens de montages sont débrayables et comprennent au minimum une tête de colonne 1 et un pied de colonne 5. La tête de colonne 1 est montée de manière à coulissement avec le pied de colonne 5.

La base inférieure 6 constitue une assise horizontale pour un appui fessier. Elle vient former une surépaisseur sur l'assise du siège 10.

La platine supérieure 2 forme une surface d'appui plane, parallèle à la base inférieure 6. Le barycentre de la base inférieure 6 est situé à la verticale du barycentre de la platine supérieure 2.

La colonne 3 relie la base inférieure 6 et la platine supérieure 2 dont les surfaces d'appui respectives s'étendent perpendiculairement à la colonne 3. La colonne 3 est verticale, sans articulation par rapport à la base inférieure 6.

Par exemple la tête de colonne 1 est reçue à l'intérieur du pied de colonne 5 qui est alors formé d'un tube creux à cet effet. En variante, la tête de colonne 1 est formée d'un tube creux agencé de sorte à recevoir le pied de colonne 5. Dans le mode de réalisation illustré à la figure 1, les moyens de montage comportent en outre un élément de colonne intermédiaire 3 de liaison permettant d'assembler la tête de colonne 1 et le pied de colonne 5, toujours de manière à coulissement les uns par rapport aux autres.

Par exemple, l'élément de colonne intermédiaire 3 est un tube creux qui reçoit à chacune de ses extrémités la tête 1 et le pied 5 de colonne respectivement. Un tel agencement des moyens de montage débrayables permet au dispositif d'exercices musculaires selon l'invention de prendre, au choix de l'utilisateur une configuration reployée de stockage, où le dispositif d'exercices musculaires selon l'invention occupe un volume minimum permettant un rangement facile, ou une configuration déployée d'utilisation, avec dans cette configuration déployée une possibilité de réglage du dispositif d'exercices musculaires selon l'invention pour l'adapter à l'utilisateur 20. Au surplus, la tête de colonne 1, le pied de colonne 5, et/ou l'élément intermédiaire 3 peuvent être assemblés les uns avec les autres de manière amovible : cela permet un démontage du dispositif d'exercices musculaires selon l'invention si nécessaire.

La platine supérieure d'appui 2 est montée sur la tête de colonne 1 et la base inférieure d'appui 6 reçoit le pied de colonne 5 fixé, éventuellement de manière amovible, à la base inférieure d'appui 6 à l'aide de moyens de fixation 7, par exemple des boulons traversant et des écrous de serrage associés. L'agencement du dispositif d'exercices musculaires selon l'invention est tel que la platine supérieure d'appui 2 s'étend au-dessus, en regard et à distance de la base inférieure d'appui 6. Une fois éventuellement monté et en configuration déployée d'utilisation, le dispositif d'exercices musculaires selon l'invention est posé sur un siège 10 par exemple, la base inférieure d'appui 6 étant en appui sur une assise du siège 10, comme cela est illustré à la figure 1.

D'autre part, les moyens de montage comprennent en outre des moyens de verrouillage/déverrouillage 4 d'une position de montage de la tête de colonne 1 sur le pied de colonne 5 ou de l'élément de colonne intermédiaire 3 sur les tête 1 et pied 5 de colonne, selon la variante des réalisations du dispositif d'exercices musculaires selon l'invention.

Ici, par exemple, les moyens de verrouillage/déverrouillage 4 comprennent un boulon traversant de part en part les deux éléments de colonne à monter l'un sur l'autre et un écrou à main de serrage, comme un écrou papillon. D'autre part, la partie de l'élément de colonne qui reçoit l'autre élément de colonne à l'intérieur comporte un orifice traversant selon un diamètre ou une médiane, orifice destiné à recevoir les moyens de verrouillage/déverrouillage 4. La partie de l'autre élément de colonne qui est reçue dans l'élément de colonne précédent est, quant à elle, fendue depuis une extrémité libre de sorte à recevoir les moyens de verrouillage/déverrouillage 4 tout en permettant un réglage en position des éléments de colonne l'un par rapport à l'autre selon un axe longitudinal.

Ainsi la distance entre la platine supérieure d'appui 2 et la base inférieure d'appui 6 est réglable à une valeur prédéterminée par l'utilisateur, d'une part, et, d'autre part, de permettre au dispositif d'exercices musculaires selon l'invention de prendre et maintenir les configurations déployée et reployée. D'autres agencements de l'assemblage sont possibles.

Selon un mode de réalisation, la platine supérieure d'appui 2 comporte en outre un capteur de force de soulèvement 21 permettant de mesurer une force verticale de soulèvement appliquée par la tête du patient sur la platine supérieure d'appui 2. Le capteur de force de soulèvement 21 est connecté à des moyens de communication 22 sans fil pour permettre une transmission des données de mesures du capteur de force de soulèvement 21 à un équipement distant (non représenté) comme un téléphone portable de type smartphone par exemple ou une tablette. La communication sans fil entre les moyens de communication 22 et l'équipement distant peut être une liaison Wi-Fi, Bluetooth, radio fréquence ou tout autre technologie de communication sans fil. Bien entendu, il est possible d'apporter à l'invention de nombreuses modifications sans pour autant sortir du cadre de celle-ci.

## Revendications

1. - Dispositif d'exercices musculaires, notamment des muscles profonds du dos, comprenant une base inférieure d'appui, une platine supérieure (2) d'appui d'une force verticale par la tête d'un patient, des moyens de montage de la platine d'appui supérieure sur la base inférieure d'appui (6) agencés de sorte que la platine supérieure d'appui (2) s'étende au-dessus et en regard de la base inférieure d'appui (6), à une distance déterminée réglable, les moyens de montage comprenant une tête de colonne (1) et un pied de colonne sont débrayables et agencés de sorte à ce que le dispositif prenne une configuration déployée d'utilisation ou une configuration reployée de stockage, où ladite platine supérieure (2) présente une surface inférieure plane, parallèle à la base inférieure (6), adaptée à permettre l'appui du sommet du crâne et l'exercice d'une pression par extension des muscles dorsaux et où barycentre de la base inférieure (6) est situé à la verticale du barycentre de la platine supérieure (2).

2. -Dispositif selon la revendication 1, **caractérisé en ce que** la base inférieure d'appui est une base inférieure d'appui plantaire.

3. - Dispositif selon la revendication 1, **caractérisé en ce que** la base inférieure d'appui est une assise.

4. - Dispositif selon l'une des revendications 1 à 3, **caractérisé en ce que** la platine supérieure d'appui comporte une couche d'appui en mousse.

5. - Dispositif selon l'une des revendications 1 à 4, **caractérisé en ce que** le pied de colonne et la tête de colonne montés à coulissement l'un par rapport à l'autre.

6. - Dispositif selon la revendication 5, **caractérisé en ce que** les moyens de montage comportent en outre un élément de colonne intermédiaire de liaison entre le pied de colonne et la tête de colonne.

7. - Dispositif selon l'une des revendications 5 à 6, **caractérisé en ce que** la platine supérieure d'appui est montée sur la tête de colonne et la base inférieure d'appui est montée sur le pied de colonne.

8. - Dispositif selon l'une des revendications 1 à 7, **caractérisé en ce que** la platine supérieure d'appui comporte un capteur de force de soulèvement.

9. - Dispositif selon la revendication 8, **caractérisé en ce qu'**il comporte des moyens de communication sans fil connectés au capteur de force de soulèvement.

10. - Dispositif selon l'une des revendications 1 à 9, **caractérisé en ce que** les moyens de montage comprennent en outre des moyens de verrouillage/ déverrouillage des configurations déployée et reployée du dispositif.

## Patentansprüche

1. - Vorrichtung für Muskelübungen, insbesondere der tiefen Rückenmuskulatur, umfassend eine untere Stützbasis, eine obere Stützplatte (2) für eine vertikale Kraft durch den Kopf eines Patienten, Mittel zur Montage der oberen Stützplatte auf der unteren Stützbasis (6), die so angeordnet sind, dass sich die obere Stützplatte (2) über und gegenüber der unteren Stützbasis (6) in einem bestimmten, einstellbaren Abstand erstreckt, wobei die Montagemittel, die einen Säulenkopf (1) und einen Säulenfuß (5) umfassen, entkoppelbar und so angeordnet sind, dass die Vorrichtung eine ausgeklappte Nutzungskonfiguration oder eine eingeklappte Lagerungskonfiguration annimmt, wobei die obere Platte (2) eine ebene untere Fläche parallel zur unteren Basis (6) besitzt, die so ausgelegt ist, dass sie es ermöglicht, die Oberseite des Schädels abzustützen und einen Druck durch Dehnung der Rückenmuskeln auszuüben, und wobei sich der Schwerpunkt der unteren Basis (6) senkrecht zum Schwerpunkt der oberen Platte (2) befindet.

2. - Vorrichtung nach Anspruch 1, **dadurch gekennzeichnet, dass** die untere Stützbasis eine untere Fußsohlenstützbasis ist.

3. - Vorrichtung nach Anspruch 1, **dadurch gekennzeichnet, dass** die untere Stützbasis eine Sitzfläche ist.

4. - Vorrichtung nach einem der Ansprüche 1 bis 3, **dadurch gekennzeichnet, dass** die obere Stützplatte eine Stützschicht aus Schaumstoff aufweist.

5. - Vorrichtung nach einem der Ansprüche 1 bis 4, **dadurch gekennzeichnet, dass** der Säulenfuß und der Säulenkopf verschiebbar zueinander montiert sind.

6. - Vorrichtung nach Anspruch 5, **dadurch gekennzeichnet, dass** die Montagemittel ferner ein Zwischensäulenelement zur Verbindung zwischen dem Säulenfuß und dem Säulenkopf aufweisen.

7. - Vorrichtung nach einem der Ansprüche 5 bis 6, **dadurch gekennzeichnet, dass** die obere Stützplatte am Säulenkopf montiert ist und die untere Stützbasis am Säulenfuß montiert ist.

8. - Vorrichtung nach einem der Ansprüche 1 bis 7, **dadurch gekennzeichnet, dass** die obere Stützplatte einen Hubkraftsensor aufweist.

9. - Vorrichtung nach Anspruch 8, **dadurch gekennzeichnet, dass** sie drahtlose Kommunikationsmittel aufweist, die mit dem Hubkraftsensor verbunden sind.

10. - Vorrichtung nach einem der Ansprüche 1 bis 9, **dadurch gekennzeichnet, dass** die Montagemittel ferner Mittel zum Verriegeln/Entriegeln der ausgeklappten und eingeklappten Konfigurationen der Vorrichtung umfassen.

## Claims

1. - Muscle exercising device, in particular for deep back muscles, comprising a lower support base, an upper plate (2) supporting a vertical force by the head of a patient, means for mounting the upper support plate on the lower support base (6) arranged so that the upper support plate (2) extends above and opposite the lower support base (6) at an adjustable determined distance, the mounting means comprising a column head (1) and a column foot (5) are disengageable and arranged so that the device assumes a deployed configuration for use or a folded configuration for storage, where said upper plate (2) has a flat lower surface, parallel to the lower base (6) adapted to enable the top of the skull to be supported and pressure to be exerted by extension of the dorsal muscles and where the barycentre of the lower base (6) is located vertically above the barycentre of the upper plate (2).

2. - Device according to claim 1, **characterised in that** the lower support base is a lower plantar-support base.

3. - Device according to claim 1, **characterised in that** the lower support base is a seat.

4. - Device according to one of claims 1 to 3, **characterised in that** the upper bearing plate includes a foam support layer.

5. - Device according to one of claims 1 to 4, **characterised in that** the column foot and the column head are mounted for sliding with respect to one another.

6. - Device according to claim 5, **characterised in that** the mounting means further include an intermediate column element connecting the column base and the column head.

7. - Device according to one of claims 5 to 6, **characterised in that** the upper support plate is mounted on the column head and the lower support base is mounted on the column foot.

8. - Device according to one of claims 1 to 7, **characterised in that** the upper bearing plate comprises a lifting force sensor.

9. - Device according to claim 8, **characterised in that** it includes wireless communication means connected to the lifting force sensor.

10. - Device according to one of claims 1 to 9, **characterised in that** the mounting means further comprise means for locking/unlocking the deployed and folded configurations of the device.
